# EUROPÄISCHE PATENTSCHRIFT

(11) **EP 3 197 818 B1**
(45) Veröffentlichungstag und Bekanntmachung des Hinweises auf die Patenterteilung: **26.09.2018**
(21) Anmeldenummer: 15756341.2
(22) Anmeldetag: 27.07.2015
(51) Int. Cl.: B66D 1/52, B66D 1/60, B63B 21/66, B63G 8/00

(54) **UNTERWASSERSEILWINDE ZUM AN- UND/ODER ABKOPPELN EINES UNBEMANNTEN UNTERWASSERFAHRZEUGES SOWIE UNTERWASSERGARAGE UND UNTERWASSERFAHRZEUG**
UNDERWATER CABLE WINCH FOR COUPLING AND/OR UNCOUPLING AN UNMANNED UNDERWATER VEHICLE, AND UNDERWATER GARAGE AND UNDERWATER VEHICLE
TREUIL SOUS-MARIN POUR L'ACCOUPLEMENT ET/OU LE DÉSACCOUPLEMENT D'UN VÉHICULE SOUS-MARIN SANS PILOTE AINSI QUE GARAGE SOUS-MARIN ET VÉHICULE SOUS-MARIN

(30) Priorität: 26.09.2014 DE 102014113984
(43) Veröffentlichungstag der Anmeldung: 02.08.2017
(73) Patentinhaber: ATLAS ELEKTRONIK GmbH, 28309 Bremen (DE)
(72) Erfinder: HESSE, Sven-Christian, 28357 Bremen (DE)
(74) Vertreter: thyssenkrupp Intellectual Property GmbH
(86) Internationale Anmeldenummer: PCT/DE2015/100316
(87) Internationale Veröffentlichungsnummer: WO 2016/045657

(56) Entgegenhaltungen:
- US-A- 3 757 722
- US-A- 5 642 330
- US-A1- 2010 192 831

## Beschreibung

Die Erfindung betrifft eine Unterwasserseilwinde zum An- und/oder Abkoppeln eines unbemannten Unterwasserfahrzeuges an einem Windenseilende eines Windenseils einer einer Spulenrichtung zugeordneten Steuereinrichtung, dem Windenseil und mit einer Koppeleinrichtung, wobei an dem Windenseil die Koppeleinrichtung angeordnet ist sowie eine Unterwassergarage und ein (Unter-)Wasserfahrzeug.

In modernen Aufklärungsszenarien oder auch bei der Überwachung von unterseeischen Anlagen, ist es ein großes Problem, ein ausgesetztes unbemanntes Unterwasserfahrzeug wie beispielsweise ein ROV (remotely operated vehicle) oder ein AUV (autonomuous underwater vehicle) zu bergen. Teilweise wird zuerst ein derartiges unbemanntes Unterwasserfahrzeug an die Wasseroberfläche verbracht, um es anschließend mit einem Kran oder einer sonstigen Vorrichtung zu bergen. Dabei muss das bemannte Wasserfahrzeug häufig seinen Kurs anpassen und seine übliche Fahrt unterbrechen.

Weiterhin wird versucht, unter Wasser ein unbemanntes Unterwasserfahrzeug einzufangen. Insbesondere bei einem fahrenden U-Boot stellt sich dabei das Problem, dass die Fahrgeschwindigkeit des U-Boots für ein heckseitiges Anfahren zu groß ist, da das unbemannte Unterwasserfahrzeug das U-Boot aufgrund seines zu langsamen Antriebs nicht erreichen kann.

Auch ein bugseitiges Einfangen des Unterwasserfahrzeuges scheitert daran, dass das U-Boot mit großer Geschwindigkeit auf das unbemannte Fahrzeug zufährt und eine Kontaktgeschwindigkeit zu groß ist und zu Beschädigungen führt. Zudem muss dann das unbemannte Fahrzeug meist in der Nähe seines Antriebs zuerst eingefangen werden, was dazu führt, dass die Einfangsroutinen technisch kompliziert auszugestalten sind, da beispielsweise das Sonar des unbemannten Wasserfahrzeuges nicht verwendet werden kann und die Steuer- und Regelleistung U-Boot-seitig erfolgen muss.

Die US 3,757,722 A beschreibt eine Unterwasserseilwinde, welche am Deck eines bemannten U-Bootes angeordnet ist, zum Einholen eines kleineren bemannten Unterwasserfahrzeuges. Das Windenseil weist einen Einfangball zum Koppeln mit einer entsprechenden Koppeleinrichtung des bemannten Unterwasserfahrzeuges auf. Die Unterwasserseilwinde wird durch einen Taucher am Deck des U-Bootes manuell bedient.

In der US 5,642,330 A ist ein Meereszustandsmesssystem offenbart, bei dem von einem U-Boot aus mittels einer Winde an einem Windenseil eine Messboje an die oder in einem vorgegebenen Abstand unterhalb der Meeresoberfläche aufsteigen gelassen und gezogen wird.

Die US 2010/0192831 A1 beschreibt ein U-Boot mit einer Brückenfinne, an welcher eine klappbare Handhabungsreinrichtung mit Greifer zu Einholen und Ausbringen eines zweiten selbstangetriebenen Unterwasserfahrzeuges befestigt ist.

Aufgabe der Erfindung ist es den Stand der Technik zu verbessern.

Gelöst wird die Aufgabe durch eine Unterwasserseilwinde zum An- und/oder Abkoppeln eines unbemannten Unterwasserfahrzeuges an einem Windenseilende eines Windenseils mit einer einer Spuleneinrichtung zugeordneten Steuereinrichtung, dem Windenseil und mit einer Koppeleinrichtung, wobei an dem Windenseilende die Koppeleinrichtung angeordnet ist und die Steuereinrichtung und die Spuleneinrichtung derart ausgestaltet sind, dass eine Fiergeschwindigkeit der Koppeleinrichtung in Bezug auf eine Windengeschwindigkeit eines ortsfesten Bestandteils der Unterwasserseilwinde einstellbar ist.

Somit kann insbesondere heckseitig eine Einfangvorrichtung für unbemannte Unterwasserfahrzeuge bereitgestellt werden. Dadurch kann die Koppeleinrichtung, trotz der mechanischen Verbindung beispielsweise über ein Gehäuse der Unterwasserseilwinde und über das Windenseil mit einem U-Boot, eine zum U-Boot andere Geschwindigkeit ausprägen.

Somit kann beispielweise einem unbemannten Wasserfahrzeug eine Koppeleinrichtung zur Verfügung gestellt werden, welche sich beispielweise lediglich mit einer Geschwindigkeit von 1 kn entfernt. Diese Geschwindigkeit ist durch den Antrieb des unbemannten Unterwasserfahrzeuges leicht kompensierbar, so dass ein Koppelvorgang durch das unbemannte Unterwasserfahrzeug erfolgen kann. Zeitgleich kann das U-Boot sich beispielsweise jedoch mit einer höheren Geschwindigkeit fortbewegen.

### Folgendes Begriffliches sei erläutert:

Eine "Unterwasserseilwinde" ist eine Einrichtung, welche eine veränderliche Länge eines Kabels zur Verfügung stellen kann. Insbesondere weisen solche Unterwasserseilwinden Rollen auf, welche durch Rotation ein Windenseil auf- oder abrollt. Dabei ist insbesondere ein Ende des Windenseils fest mit der Rolle verbunden. Statt einer Rolle kann auch eine Haspel oder dergleichen eingesetzt werden.

Ein "unbemanntes Unterwasserfahrzeug" ist insbesondere ein ROV (remotely operated vehicle) oder AUV (autonomuous underwater vehicle). Ein ROV weist zumeist noch eine Daten und/oder eine Versorgungsleitung auf, welche das ROV beispielsweise mit einem Schiff verbindet. Über diese Leitung kann das ROV Daten und/oder Energie beziehen. Dabei sind unterschiedliche Ausprägungen möglich. Vorliegend wird auch von einem ROV ausgegangen, wenn dieses lediglich mittels eines Glasfaserkabels zum Datenaustausch mit dem Einsatzschiff verbunden ist. Ein AUV im Gegensatz dazu manövriert autonom, das heißt, es hat keine physikalische Verbindung mit dem Einsatzschiff. Im Allgemeinen hat ein AUV somit ein eigenes, meist aktives Sonar, welches Informationen über seine Umgebung gewinnt.

Unter einem "An- und/oder Abkoppeln" wird insbesondere der Vorgang verstanden, bei dem eine physikalische Verbindung des unbemannten Unterwasserfahrzeuges mit der Koppeleinrichtung gelöst oder etabliert wird.

Ein "Windenseil" ist ein Seil, welches insbesondere durch Aufwickeln in seiner effektiv zur Verfügung gestellten Arbeitslänge verändert wird.

Eine "Spuleinrichtung" ist eine Vorrichtung, welche das Ändern der Arbeitslänge des Windenseils umsetzt. Es kann beispielweise einen Motor umfassen, welcher der Rolle oder der Haspel eine Rotation aufprägt und wodurch eine mit der Rolle/ der Haspel verbundenes Seil auf- oder abgewickelt wird.

Eine "Koppeleinrichtung" ist eine Einrichtung, welche zum einen an einem Ende des Windenseils befestigt und zum anderen das unbemannte Unterwasserfahrzeug fest aufnehmen kann. Dabei kann die Koppeleinrichtung lösbare Haltelemente aufweisen, welche beispielsweise in das unbemannte Unterwasserfahrzeug einkoppeln können, um das unbemannte Unterwasserfahrzeug zu arretieren oder zu lösen. Auch kann die Koppeleinrichtung etwaige Daten-Schnittstellen aufweisen, welche eine Kommunikation insbesondere des Einsatzschiffes mit dem unbemannten Unterwasserfahrzeuges ermöglicht. Insbesondere kann die Koppeleinrichtung im Zusammenwirken mit dem unbemannten Wasserfahrzeug als Stecker-Buchse-System verstanden werden, wobei dieses System wiederrum einzelne Stecker-Buchse-Systeme für Energieversorgung und Datentransfer aufweisen kann.

Unter "Fiergeschwindigkeit" v₁, v₂ wird insbesondere die Geschwindigkeit verstanden, mit welcher das Ändern der Arbeitslänge des Seils die Koppeleinrichtung von dem festen Bestandteil der Unterwasserseilwinde entfernt oder nähert.

Die "Windengeschwindigkeit der Unterwasserseilwinde" v₀ ist insbesondere die Geschwindigkeit der festen Bauteile der Unterwasserseilwinde. Für den Fall, dass die Unterwasserseilwinde an einem Einsatzschiff angeordnet ist entspricht die Windengeschwindigkeit insbesondere der Fahrtgeschwindigkeit des Einsatzschiffes. Dadurch, dass die Fiergeschwindigkeit in Bezug auf die Windengeschwindigkeit einstellbar ist, kann eine effektive Geschwindigkeit v_{g} der Koppeleinrichtung bereitgestellt werden, welche das unbemannten Unterwasserfahrzeuge "sieht". Die effektive Geschwindigkeit v_{g} kann dabei insbesondere Werte zwischen -5 kn und +5 kn einnehmen. Die Vorzeichen geben vorliegend an, ob sich die Koppeleinrichtung von den festen Bestandteilen der Unterwasserseilwinde entfernt oder auf diese zubewegt.

Ein "ortsfesten Bestandteil" der Unterwasserseilwinde sind insbesondere das Gehäuse, die Rolle und der Motor. Nicht dazu gehört beispielsweise die Koppeleinrichtung, da diese sich relativ zum "Rest" ortsveränderlich ist.

In einer weiteren Ausführungsform weist die Unterwasserseilwinde einen Geschwindigkeitssensor auf.

Dadurch kann die effektive Geschwindigkeit der festen Bestandteile der Unterwasserseilwinde bestimmt werden. Hierbei können insbesondere übliche Geschwindigkeitssensoren wie beispielsweise ein Pt100-Widerstand mit zugehöriger Auswertung eingesetzt werden. Insbesondere für den Fall, dass an der Koppeleinrichtung ein Unterwasserschallsender angeordnet ist und an den festen Bestandteilen der Unterwasserseilwinde oder beispielweise des Einsatzschiffes Hydrophone angeordnet sind, kann die effektive Geschwindigkeit v_{g} beispielsweise mittels des Dopplereffekts bestimmt werden. Je nachdem ob die Geschwindigkeit der Koppeleinrichtung direkt oder lediglich die Windengeschwindigkeit bestimmt wird, ist entsprechend die Steuerung zur Verlängerung oder Verkürzung der Arbeitslänge des Windenseils eingerichtet.

Um die Tiefe unter dem Wasserspiegel für die Koppeleinrichtung einzustellen, kann die Koppeleinrichtung Auftriebselemente, insbesondere einstellbare Auftriebselemente, und/oder einen Antrieb aufweisen.

Somit kann eine Höhenänderung erfolgen, um den Koppelvorgang zeitlich zu verkürzen und/oder den Koppelvorgang bei unterschiedlichen Tauchtiefen des unbemannten Unterwasserfahrzeugs durchzuführen, so dass beispielsweise die Höhe der Koppeleinrichtung für das unbemannte Unterwasserfahrzeug optimal eingestellt wird. Zudem ist es möglich die Koppeleinrichtung zur Meeresoberfläche zu manövrieren, um dort gegebenenfalls Positionsdaten aufzunehmen oder eine Kommunikationsnachricht zu empfangen oder abzusenden. Ebenfalls oder alternativ wird über die Flughöhe der Koppeleinrichtung sichergestellt, dass ausreichend Abstand zwischen Koppeleinrichtung und Heck des U-Bootes besteht, um eine Kollision der Koppeleinrichtung und/oder des unbemannten Unterwasserfahrzeugs mit dem Heck des U-Bootes zu vermeiden.

Die "Auftriebselemente" können beispielweise einstellbare flügelartige Bauteile sein, mit welchen durch die Strömung zu einem Auf- oder Abtrieb führen. Ein eigener Antrieb kann insbesondere dabei den Vorgang beschleunigen.

Damit das aktive Sonar des unbemannten Unterwasserfahrzeuges ein optimales Signal für das Andockmanöver erhält, kann die Koppeleinrichtung ein Unterwasserschallreflektionsmaterial und/oder einen Schallwandler und/oder ein optisches Reflexionsmaterial und/oder eine Lichtquelle, insbesondere LED, aufweist aufweisen. Für den Fall, dass ein Schallwandler eingesetzt wird, kann das unbemannte Unterwasserfahrzeug lediglich über ein passives Sonar verfügen.

Ein "Unterwasserschallreflektionsmaterial" reflektiert ganz besonders gut Unterwasserschall bestimmter Frequenzbereiche, so dass das Sonar des unbemannten Unterwasserfahrzeuges die Koppeleinrichtung optimal detektieren kann. Bei dem Schallwandler kann es sich insbesondere um einen Projektor handeln, welcher in regelmäßigen Abständen einen sogenannten Ping absetzt. Dadurch, dass mehrere dieser Schallwandler angeordnet sind, kann ein räumliches "Bild" erzeugt werden, welches das Ankoppelmanöver erleichtert.

Das "optische Reflexionsmaterial" ist insbesondere ein spiegelndes Element, wie beispielsweise ein Katzenauge. Die Lichtquelle kann insbesondere durch mehrere Einzellichtquellen gebildet werden, welche einer (Doppel)Kamera einen räumlichen Eindruck verschaffen können. Die Kamera kann dabei insbesondere am unbemannten Unterwasserfahrzeug angeordnet sein.

Somit kann ein optisches Auffinden und Ankoppel realisiert werden da mithin die Unterwasserseilwinde und/oder das unbemannte Unterwasserfahrzeug gemeinsam oder einzeln ein lichtemittierendes System zum geräuschlosen Auffinden und Ankoppeln des unbemannten Unterwasserfahrzeugs an der Koppeleinrichtung aufweisen.

In einer weiteren Ausprägungsstufe können Lichtquellen, beispielsweise Laser so angeordnet werden, dass das unbemannte Unterwasserfahrzeug basierend auf optischen Verfahren und Kamera den Andockvorgang (geräuscharm) durchführt.

Um einen sogenannten "Fix" zu erhalten oder um Nachrichten zu empfangen oder zu senden, kann die Koppeleinrichtung eine Positionsbestimmungseinrichtung und/oder eine Kommunikationseinrichtung aufweisen.

Bei der Positionsbestimmungseinrichtung kann es sich hier insbesondere um einen GPS-Sensor handeln, welcher die Position anhand von Satellitendaten auswertet. Bei der Kommunikationseinrichtung kann es sich weiterhin um eine Funksende- und empfangseinrichtung handeln, welche beispielsweise über einen Satelliten Nachrichten empfängt oder sendet.

In einer weiteren Ausführungsform weist das Windenseil eine Versorgungsleitung und/oder eine Datenleitung auf.

Somit kann eine Versorgung des unbemannten Unterwasserfahrzeuges und/oder der Koppeleinrichtung mit beispielweise Energie oder Daten gewährleistet werden.

Um insbesondere zu inspizieren, ob das unbemannte Unterwasserfahrzeug Beschädigungen, unerwünschte Anhängsel, wie beispielsweise Netze oder angelagerter Schrott, oder dergleichen aufweist, kann die Unterwasserseilwinde ein Überwachungssystem aufweisen. Dabei kann das Überwachungssystem sowohl an den festen Bestandteilen als auch an der Koppeleinrichtung angeordnet sein. Insbesondere umfasst das Überwachungssystem eine optische Kamera und eine zugehörige Beleuchtungseinrichtung, damit eine optimale Sicht gewährleistet werden kann.

In einer weiteren Ausführungsform ist das unbemannte Unterwasserfahrzeug an der Koppeleinrichtung angekoppelt.

Somit kann ein System von Unterwasserseilwinde und unbemanntem Unterwasserfahrzeug zur Verfügung gestellt werden.

In einem zusätzlichen Aspekt wird die Aufgabe gelöst durch eine Unterwassergarage, welche eine zuvor beschriebene Unterwasserseilwinde aufweist.

Durch diese Unterwassergarage können beispielsweise die Schmutzanlagerung an der Unterwasserseilwinde und/oder an dem unbemannten Unterwasserfahrzeug verhindert werden. Zudem können insbesondere für den Fall, dass die Unterwassergarage an einem Wasserfahrzeug wie beispielweise einem U-Boot befestigt ist, die Strömungseigenschaften verbessert werden.

In einem Weiteren Aspekt wird die Aufgabe gelöst durch ein Wasserfahrzeug, insbesondere U-Boot, welches eine zuvor beschriebene Unterwasserseilwinde und/oder eine zuvor beschriebene Unterwassergarage aufweist.

Im Weiteren wird die Erfindung anhand eines Ausführungsbeispiels näher erläutert. Dabei zeigt die
- Figur 1: eine schematische Darstellung einer an einem U-Boot angeordneten Unterwasserseilwinde, an welche ein AUV angekoppelt wird.

Eine Seilwinde 101 ist an ein U-Boot 131 fest angeordnet. Die Seilwinde 101 wird durch das U-Boot 131 mit Energie versorgt (nicht dargestellt) und weist eine bidirektionale Datenleitung auf (nicht dargestellt).

In der Mitte der Seilwinde 101 ist eine drehbar-gelagerte Rolle 102 angeordnet. In diese Rolle 102 ist ein Ende des Seils 103 fest eingespannt. An dem anderen Ende des Seils 103 ist ein Koppelglied 111 angeordnet.

Weiterhin weist die Seilwinde 101 ortsfest mehrere Hydrophone 109, einen Motor 105 und eine Steuerung 107 auf. Der Motor 105 ist derart ausgestaltet, dass der Rolle 102 eine definierte Umdrehungsgeschwindigkeit und/oder Drehmoment aufgeprägt werden kann. Zudem weist die Seilwinde 101 einen Wegsensor (nicht dargestellt) auf, welche die Längenänderung der Arbeitslänge des Seils 103 bestimmt. Der Weglängensensor umfasst an der Rolle angeordnete Markierungen, welche optisch mittels LED abgefragt werden.

Das Koppelglied 111 ist so geformt, dass der Bug eines AUVs 121 optimal aufgenommen werden kann. Zudem weist das Koppelglied 111 an seinen Enden mehrere Schallgeber 113 auf, welche regelmäßige Schallsignale bestimmter Frequenzen abgeben. Zusätzlich ist an dem Koppelglied 111 eine GPS-Antenne angeordnet. Weiterhin sind an dem Koppelglied 111 drehbare Flügel angeordnet, welche bei gegebener Strömung einen Auf- oder Abtrieb bewirken.

Das AUV 121 weist ein aktives Sonar 125 und einen AUV-Antrieb 123 auf.

Vorliegend sei das AUV 121 auf einer autonomen Mission unterwegs gewesen und soll vorliegend an das U-Boot 131 wieder herangeführt werden.

Die Geschwindigkeit des U-Boots 131 wird über die Datenleitung an die Steuerung 107 als Wert übergeben. Zusätzlich bestimmt die Seilwinde 101 die Entfernung und die Geschwindigkeit des Koppelglieds 111 anhand der durch Schallgeber ausgesandten Unterwasserschallwellen definierter Frequenz. Anhand der gemessenen Frequenz und der bekannten Frequenz wird anhand des Dopplereffekts die Entfernungsgeschwindigkeit bestimmt.

Weiterhin wird das Koppelglied 111 mit einer ersten Fiergeschwindigkeit v₁, welche größer ist als die Fahrtgeschwindigkeit des U-Boots v₀ heckseitig abgelassen.

Sobald der Koppelvorgang indiziert wird, wird die Koppelgeschwindigkeit v₂ derart mittels des Motors 105 eingestellt, dass sich eine resultierende Geschwindigkeit v_{g} ergibt, so dass aus Sicht des AUV's 121 sich das Koppelglied 111 mit einer Geschwindigkeit von 1kn entfernt.

Das AUV 121 wiederrum bestimmt mittels seines Sonars 125 die durch die Schallgeber 113 ausgesandten Positionsdaten des Koppelgliedes 111 und passt sowohl Höhe als auch über seinen eigenen Antrieb 123 seine Geschwindigkeit V_{AUV} an. Dabei wird die Geschwindigkeit langsam von 5 Knoten auf 1,5 Knoten reduziert bis das AUV 121 einen physischen Kontakt mit dem Koppelglied 111 ausprägt.

Sobald dies erfolgt, wird das AUV 121 durch das Koppelglied 111 durch eine Arretiervorrichtung (nicht dargestellt) befestigt. Anschließend prägt der Motor 105 der Rolle 102 eine andere Drehrichtung auf und zieht während der Weiterfahrt des U-Boots 131 das AUV 121 samt Koppelglied 111 heran. Sobald das Koppelglied 111 in seiner Endposition ist, ist das AUV 121 eingeholt und in einer Unterwassergarage (nicht dargestellt) verstaut.

### Bezugszeichenliste

- 101: Seilwinde
- 102: Rolle
- 103: Seil
- 105: Motor
- 107: Steuerung
- 109: Hydrophon
- 111: Koppelglied
- 113: Schallgeber
- 115: GPS-Antenne
- 121: AUV (autonomuous underwater vehicle)
- 123: Antrieb
- 125: Sonar
- 131: U-Boot

## Patentansprüche

1. Unterwasserseilwinde (101) zum An- und/oder Abkoppeln eines unbemannten Unterwasserfahrzeugs (121) an einem Windenseilende eines Windenseils (103) mit einer einer Spuleinrichtung (105) zugeordneten Steuereinrichtung (107), dem Windenseil und mit einer Koppeleinrichtung (111), wobei an dem Windenseilende die Koppeleinrichtung angeordnet ist, **dadurch gekennzeichnet, dass** die Steuereinrichtung und die Spuleinrichtung derart ausgestaltet sind, dass eine Fiergeschwindigkeit der Koppeleinrichtung in Bezug auf eine Windengeschwindigkeit eines ortsfesten Bestandteils der Unterwasserseilwinde einstellbar ist.

2. Unterwasserseilwinde nach Anspruch 1, **gekennzeichnet durch** einen Geschwindigkeitssensor (113, 109).

3. Unterwasserseilwinde nach einem der vorherigen Ansprüche, **dadurch gekennzeichnet, dass** die Koppeleinrichtung Auftriebselemente, insbesondere einstellbare Auftriebselemente, und/oder einen Antrieb aufweist.

4. Unterwasserseilwinde nach einem der vorherigen Ansprüche, **dadurch gekennzeichnet, dass** die Koppeleinrichtung ein Unterwasserschallreflexionsmaterial und/oder einen Schallwandler (113) und/oder ein optisches Reflexionsmaterial und/oder eine Lichtquelle, insbesondere LED, aufweist.

5. Unterwasserseilwinde nach einem der vorherigen Ansprüche, **dadurch gekennzeichnet, dass** die Koppeleinrichtung eine Positionsbestimmungseinrichtung (115) und/oder eine Kommunikationseinrichtung aufweist.

6. Unterwasserseilwinde nach einem der vorherigen Ansprüche, **dadurch gekennzeichnet, dass** das Windenseil eine Versorgungsleitung und/oder Datenleitung aufweist.

7. Unterwasserseilwinde nach einem der vorherigen Ansprüche, **gekennzeichnet durch** ein Überwachungssystem, insbesondere eine optische Kamera.

8. Unterwasserseilwinde nach einem der vorherigen Ansprüche, **gekennzeichnet durch** ein lichtemittierendes System zum geräuschlosen Auffinden und Ankoppeln des unbemannten Unterwasserfahrzeugs an der Koppeleinrichtung.

9. Unterwasserseilwinde nach einem der vorherigen Ansprüche, **dadurch gekennzeichnet, dass** an der Koppeleinrichtung das unbemannte Unterwasserfahrzeug angekoppelt ist.

10. Unterwassergarage, welche eine Unterwasserseilwinde nach einem der vorherigen Ansprüche aufweist.

11. Wasserfahrzeug (131), insbesondere U-Boot, welches eine Unterwasserseilwinde nach einem der Ansprüche 1 bis 9 Und/oder eine Unterwassergarage nach Anspruch 10 aufweist.

## Claims

1. Underwater rope winch (101) for coupling and/or uncoupling an unmanned underwater vehicle (121) to a winch rope end of a winch rope (103) having a control device (107), which is associated to a coiling device (105), having the winch rope and having a coupling device (111), wherein the coupling device is arranged at the winch rope end, **characterized in that** the control device and the coiling device are arranged such that a veering speed of the coupling device is adjustable with respect to a winch speed of a stationary part of the underwater rope winch.

2. Underwater rope winch according to Claim 1, **characterized by** a speed sensor (113, 109).

3. Underwater rope winch according to one of the preceding claims, **characterized in that** the coupling device comprises buoyancy elements, in particular adjustable buoyancy elements, and/or a drive.

4. Underwater rope winch according to one of the preceding claims, **characterized in that** the coupling device comprises an underwater sound reflection material and/or a sound transducer (113) and/or an optical reflection material and/or a light source, in particular an LED.

5. Underwater rope winch according to one of the preceding claims, **characterized in that** the coupling device comprises a position determination device (115) and/or a communication device.

6. Underwater rope winch according to one of the preceding claims, **characterized in that** the winch rope comprises a feed line and/or a data line.

7. Underwater rope winch according to one of the preceding claims, **characterized by** a monitoring system, in particular an optical camera.

8. Underwater rope winch according to one of the preceding claims, **characterized by** a light-emitting system for soundlessly locating and coupling the unmanned underwater vehicle to the coupling device.

9. Underwater rope winch according to one of the preceding claims, **characterized in that** the unmanned underwater vehicle is coupled to the coupling device.

10. Underwater garage which comprises an underwater rope winch according to one of the preceding claims.

11. Watercraft (131), in particular submarine, which comprises an underwater rope winch according to one of Claims 1 to 9 and/or an underwater garage according to Claim 10.

## Revendications

1. Treuil à câble sous-marin (101) destiné à accoupler et/ou à dételer un véhicule sous-marin (121) sans équipage à une extrémité de câble de treuil d'un câble de treuil (103), comprenant un dispositif de commande (107) associé à un dispositif de bobinage (105), comprenant le câble de treuil et comprenant un dispositif d'accouplement (111), le dispositif d'accouplement étant monté à l'extrémité de câble de treuil, **caractérisé en ce que** le dispositif de commande et le dispositif de bobinage sont configurés de telle sorte qu'une vitesse de filage du dispositif d'accouplement est réglable en référence à une vitesse de dévidage d'un élément structural en position fixe du treuil à câble sous-marin.

2. Treuil à câble sous-marin selon la revendication 1, **caractérisé par** un capteur de vitesse (113, 109).

3. Treuil à câble sous-marin selon l'une des revendications précédentes, **caractérisé en ce que** le dispositif d'accouplement possède des éléments de flottaison, notamment des éléments de flottaison ajustables, et/ou un mécanisme d'entraînement.

4. Treuil à câble sous-marin selon l'une des revendications précédentes, **caractérisé en ce que** le dispositif d'accouplement possède un matériau réfléchissant des sons sous-marins et/ou un transducteur acoustique (113) et/ou un matériau réfléchissant optique et/ou une source de lumière, notamment une LED.

5. Treuil à câble sous-marin selon l'une des revendications précédentes, **caractérisé en ce que** le dispositif d'accouplement possède un dispositif de détermination de position (115) et/ou un dispositif de communication.

6. Treuil à câble sous-marin selon l'une des revendications précédentes, **caractérisé en ce que** le câble de treuil possède une ligne d'alimentation et/ou une ligne de données.

7. Treuil à câble sous-marin selon l'une des revendications précédentes, **caractérisé par** un système de surveillance, notamment une caméra optique.

8. Treuil à câble sous-marin selon l'une des revendications précédentes, **caractérisé par** un système émetteur de lumière servant à rechercher sans bruit et à accoupler le véhicule sous-marin sans équipage au dispositif d'accouplement.

9. Treuil à câble sous-marin selon l'une des revendications précédentes, **caractérisé en ce que** le véhicule sous-marin sans équipage est accouplé au dispositif d'accouplement.

10. Garage sous-marin, lequel possède un treuil à câble sous-marin selon l'une des revendications précédentes.

11. Véhicule aquatique (131), notamment sous-marin, qui possède un treuil à câble sous-marin selon l'une des revendications 1 à 9 et/ou un garage sous-marin selon la revendication 10.
